# EUROPÄISCHE PATENTSCHRIFT

(11) **EP 0 662 591 B1**
(45) Veröffentlichungstag und Bekanntmachung des Hinweises auf die Patenterteilung: **27.05.1998**
(21) Anmeldenummer: 94116131.7
(22) Anmeldetag: 13.10.1994
(51) Int. Cl.: F24H 1/26, F24H 1/40

(54) **Heizkessel**
Boiler
Chaudière

(30) Priorität: 11.01.1994 DE 4400481
(43) Veröffentlichungstag der Anmeldung: 12.07.1995
(73) Patentinhaber: Rambacher, Gerhard Christian, Dipl.-Ing., D-74336 Brackenheim (DE)
(72) Erfinder: Rambacher, Gerhard Christian, Dipl.-Ing., D-74336 Brackenheim (DE)
(74) Vertreter: Wolf, Eckhard, Dr.-Ing.

(56) Entgegenhaltungen:
- US-A- 3 107 656
- US-A- 4 660 543

## Beschreibung

Die Erfindung betrifft einen Heizkessel für den Anschluß an den Heizkreislauf einer Heißwasser-Heizanlage mit einem eine Brenneröffnung und eine Abgasöffnung aufweisenden, im wesentlichen hohlkugelförmig ausgebildeten Brennraum und einem thermisch an den Brennraum angeschlossenen, einen Rücklaufanschluß und einen Vorlaufanschluß für den Heizkreislauf aufweisenden Wasserraum.

Heizkessel weisen eine meist zylindrische Bauform auf, die einen zwischen einem Innen- und einem Außenmantel angeordneten, von dem Heizwasser konvektiv durchströmten Wasserraum aufweist. Das Heizwasser wird dem Wasserraum am Vorlaufanschluß entnommen und an anderer Stelle über den Rücklaufanschluß zurückgeführt. Auf diese Weise ergibt sich im Wasserbereich eine Temperaturverteilung zwischen Vorlauftemperatur und Rücklauftemperatur, die sich auch auf der Innenfläche des Heizkessels wiederfindet. Die Temperaturunterschiede innerhalb des Heizkessels werden verstärkt durch die geometrischen Unsymmetrien und Toträume im Kessel,insbesondere im Bereich der Brennertür und des Rauchgasstutzens. Vor allem im Niedertemperaturbereich besteht die Gefahr einer Taupunktsunterschreitung im Rauchgas und damit einer raschen Korrosion. Die bekannten Heizkessel weisen außerdem ein hohes Eigengewicht auf, das sowohl beim Transport und bei der Montage als auch wegen der hohen Wärmekapazität und der dadurch bedingten langen Aufheizzeit als nachteilig empfunden wird. Zur Vermeidung dieser Nachteile ist es bekannt (US-A-4 660 543), den Brennraum im wesentlichen hohlkugelförmig auszubilden.

Der Erfindung liegt die Aufgabe zugrunde, einen Heizkessel der eingangs angegebenen Art zu entwickeln, der bei leichter Bauweise mit möglichst großer Brennraumoberfläche aus wenigen Teilen einfach herstellbar und montierbar ist und bei dem trotzdem eine weitgehend gleichmäßige Wärmebelastung der gesamten Brennraumoberfläche gewährleistet ist.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Die erfindungsgemäße Lösung geht von dem Gedanken aus, daß bei Verwendung eines im wesentlichen kugelförmigen Brennraums eine sowohl strahlungsoptimierte als auch strömungsoptimierte Wärmeübertragung bei weitgehend gleichmäßiger Belastung der Brennraumoberfläche gewährleistet ist. Um dies zu erreichen, wird gemäß der Erfindung vorgeschlagen, daß zwei gegeneinander verschieb- oder verschwenkbare Kesselteile oder Kesselhälften vorgesehen sind, deren im wesentlichen halbkugelförmige Innenflächen sich zu dem Brennraum ergänzen und in deren Wandung zwangsdurchströmte Wasserrohre unter Bildung des Wasserraums eingeformt oder formschlüssig eingebettet sind. Die Brenneröffnung ist dabei zweckmäßig an der einen und die Abgasöffnung an der anderen Kesselhälfte angeordnet. Man erhält dadurch einen in seiner Gesamtheit gekühlten Brennraum ohne ungekühlte Brennertür. Zu Wartungszwecken brauchen lediglich die beiden Kesselhälften gegeneinander verschwenkt oder voneinander abgehoben zu werden. Hierzu sind die beiden Kesselhälften zweckmäßig an einem einen Kugel-Großkreis begrenzenden Trennflansch lösbar miteinander verbunden, wobei der Trennflansch einer jeden Kesselhälfte eine kreisringförmige Trennfläche mit halbkreisförmiger Nut zur Aufnahme eines Dichtungsstreifens aufweisen kann.

Vorteilhafterweise weisen die Kesselhälften im wesentlichen halbkugelförmige, sich zu einer Vollkugel ergänzende Außenflächen auf. Die Brenneröffnung und die Abgasöffnung können hierbei durch je einen im Bereich eines zum Trennflansch konzentrischen Kugel-Kleinkreises angeformten Flansch begrenzt werden.

Eine besonders leichte Bauweise und hohe Wärmebelastbarkeit wird erzielt, wenn die Kesselhälften aus Aluminium, vorzugsweise aus Aluminium-Druckguß mit eingegossenen Wasserrohren aus Edelstahl bestehen. Wenn die beiden Kesselhälften gleich ausgebildet sind, können sie mit der gleichen Gußform hergestellt werden. Vorteilhafterweise sind an jeder Kesselhälfte mehrere Wasserrohre vorgesehen, die jeweils einen Rücklauf- und einen Vorlaufstutzen sowie einen den Rücklauf- mit dem zugehörigen Vorlaufstutzen verbindenden kreisförmigen Rohrbogen aufweisen, wobei die kreisförmigen Rohrbögen in Form von zueinander und zur Brenner- oder Abgasöffnung konzentrischen Kleinkreisen in das Wandmaterial der Kesselhälften vorzugsweise zur Außenfläche hin überstehend eingebettet sind. Die Rücklaufstutzen münden dabei zweckmäßig in einen gemeinsamen Rücklaufsammler, während die Vorlaufstutzen in einen gemeinsamen Vorlaufsammler münden. Die Rücklaufsammler und die Vorlaufsammler der beiden Kesselhälften sind vorteilhafterweise durch biegsame Schlauchleitungen miteinander verbunden, so daß sie zum Öffnen des Kessels gegeneinander verschwenkt oder voneinander getrennt werden können.

Alternativ hierzu weisen die Wasserrohre einer jeden Kesselhälfte einen Rücklauf- und einen Vorlaufstutzen auf, die über zur Brenner- oder Abgasöffnung im wesentlichen konzentrische, in das Wandmaterial der jeweiligen Kesselhälfte vorzugsweise zur Außenfläche überstehend eingebettete Rohrwendeln miteinander verbunden sind.

Zur Verbesserung des Wärmeübergangs vom Brennraum zum Wasserraum weist mindestens eine der Kesselhälften im Winkelabstand voneinander angeordnete, sich vom Trennflansch zur Brenner- oder Abgasöffnung erstreckende, radial nach dem Kesselinneren überstehende Wärmeleitrippen auf. Zur Strömungsoptimierung wird gemäß einer weiteren bevorzugten Ausgestaltung der Erfindung in die die Abgasöffnung aufweisende Kesselhälfte ein sich vorzugsweise auf den freien Rippenkanten abstützender, zweckmäßig halbkugelförmiger Pralltopf so eingesetzt, daß zwischen der Pralltopfaußenfläche und der Kesselinnenfläche ein gegebenenfalls durch die Wärmeleitrippen unterteilter Strömungsraum für die Abgase gebildet wird. Der Strömungsraum weist dabei einen vom Eintrittsspalt in der Nähe des Trennflansches zur Abgasöffnung hin nach Maßgabe der Volumenverringerung der Brenngase in Strömungsrichtung abnehmenden Strömungsquerschnitt auf.

Aufgrund der guten Wärmeleitfähigkeit von Aluminium ist es möglich, die Temperaturfühler für die Kesseltemperaturregelung und Sicherheitstemperaturbegrenzung in eigens hierfür vorgesehenen Fühlertaschen, die im Zuge des Gießvorgangs eingeformt werden, unterzubringen.

Der erfindungsgemäße Heizkessel ist vor allem für Öl- und Gasbrenner mit möglichst kurzen, kugelförmigen Flammen geeignet.

Im folgenden wird die Erfindung anhand eines in der Zeichnung in schematischer Weise dargestellten Ausführungsbeispiels näher erläutert. Es zeigen
- Fig. 1: eine Seitenansicht eines Heizkessels mit Brenner und Abgasstutzen;
- Fig. 2: eine Innenansicht einer Kesselhälfte;
- Fig. 3: eine Draufsicht auf eine Kesselhälfte, mittig halbiert;
- Fig. 4: einen Schnitt entlang der Schnittlinie IV-IV der Fig. 3;
- Fig. 5: einen Schnitt entlang der Schnittlinie V-V der Fig. 3;
- Fig. 6: eine ausschnittsweise Ansicht in Richtung des Pfeils VI der Fig. 5;
- Fig. 7: eine ausschnittsweise Ansicht in Richtung des Pfeils VII der Fig. 2;
- Fig. 8: einen Schnitt entlang der Schnittlinie VIII-VIII der Fig. 7;
- Fig. 9: einen Schnitt entlang der Schnittlinie IX-IX der Fig. 5.

Der in der Zeichnung dargestellte im wesentliche hohlkugelförmige Heizkessel 10 ist für den Einsatz in eine Heißwasser-Heizanlage bestimmt. Er besteht im wesentlichen aus zwei gleich ausgebildeten Kesselhälften 12, die an einem einen Großkreis der Kesselkugel begrenzenden Trennflansch 14 über Flanschaugen 16 lösbar miteinander verbindbar und bei offenem Trennflansch 14 zu Reinigungs- und Wartungszwecken in Richtung des Pfeils 18 um das Drehgelenk 20 gegeneinander verschwenkbar sind. Die Trennflansche 14 weisen eine kreisringförmige Flanschfläche 58 auf, in die eine sich über die halbe Flanschfläche erstreckende Nut 60 zur Aufnahme eines nicht dargestellten Dichtungsstreifens eingeformt ist.

An einem zum Trennflansch 14 konzentrischen Kleinkreis ist je ein weiterer Flansch 22 angeformt, der eine Öffnung 24 begrenzt und der an der oberen Kesselhälfte 12 für den Anschluß eines Brenners 26 und an der unteren Kesselhälfte 12 für den Anschluß eines Abgasstutzens 28 bestimmt ist.

Weiter sind eine Anzahl -förmig gebogene Wasserrohre 30 vorgesehen, die mit einem kreisförmig gebogenen Rohrbogen 32 in das Wandmaterial der Kesselhälften 12 eingebettet sind und mit je einem am Rohrbogen 32 parallel zueinander abgebogenen Rück- und Vorlaufstutzen 34 über die Kesselhälften 12 überstehen und in einen Rücklauf- bzw. Vorlauf-Sammler 36 münden. Die Rücklauf- und Vorlaufsammler 36 der beiden Kesselhälften 12 sind paarweise mechanisch über das Gelenk 20 sowie über nicht dargestellte biegsame Schläuche miteinander verbunden, so daß die Kesselhälften 12 in Richtung des Pfeils 18 gegeneinander verschwenkt werden können. Je ein an der Außenfläche der Kesselhälften 12 auf der dem Rücklauf- und Vorlaufsammler 36 gegenüberliegenden Seite radial überstehender Handgriff 37 erleichtert dabei das gegenseitige Verschwenken der Kesselhälften 12. Die vorzugsweise aus Edelstahl bestehenden Wasserrohre 30 werden mit ihren Rohrbögen 32 im Zuge der Herstellung beispielsweise im Druckgußverfahren in das aus Aluminium bestehende Wandmaterial der Kesselhälften 12 eingegossen. Die Rohrbögen 32 sind dabei konzentrisch zueinander und zu den Trennflanschen 14 auf Kleinkreisen der Kesselhälften 12 so angeordnet, daß sie auf der kugelförmigen Außenfläche 33 der Kesselhälften teilweise überstehen und an ihren abgebogenen Rück- und Vorlaufstutzen 34 wurzelseitig in angegossenen und über stabilisierende Querstege 38 miteinander verbundenen Stutzenhaltern 40 stabil nach außen geführt sind (vgl. insbesondere Fig. 3, 4 und 7).

Durch die Innenflächen 42 der Kesselhälften 12 wird ein im wesentlichen kugelförmiger Brennraum 44 begrenzt. Zur Verbesserung des Wärmeübergangs vom Brennraum 44 zu den Wasserrohren 30 sind an den Innenflächen 42 der Kesselhälften 12 mehrere in gleichen Winkelabständen voneinander angeordnete, im wesentlichen radial nach innen überstehende, quer zum Rohrbogen 32 der Wasserrohre 30 verlaufende Wärmeleitrippen 46 angeformt. Zur Optimierung der Strömungsführung wird außerdem in die mit dem Abgasstutzen 28 verbundene Kesselhälfte 12 ein im wesentlichen halbkugelförmiger, bodenseitig geschlossener Pralltopf 48 eingesetzt, der sich mit seiner Außenfläche auf den entsprechend kugelförmig gekrümmten freien Kanten 50 der Wärmeleitrippen 46 abstützt und einen durch die Wärmeleitrippen 46 kanalartig unterteilten Strömungsraum 52 begrenzt. Von der Seite des Brenners 26 greift ein Brennerrohr 45 durch die Öffnung 24 in den Brennraum 44 ein, über das unter Brennstoffzufuhr eine weitgehend kugelförmige Flamme 47 erzeugt wird. Die von der Flammenoberfläche abgestrahlte Wärme gelangt überwiegend zur Innenfläche 42 auf der brennerseitigen Kesselhälfte 12 und wird dort über das im Zwangsumlauf durch die Wasserrohre 30 geförderte Heizwasser zur Vorlaufseite abgeführt. Die bei der Verbrennung erzeugten heißen Rauchgase gelangen auf der Seite der Flammenspitze in den Pralltopf 48 und werden dort in Richtung der Pfeile 54 unter Abgabe ihres Wärmeinhalts über die Wärmeleitrippen 46 und die Innenfläche 42 an das in den Wasserrohren 30 strömende Heizwasser zum Abgasstutzen geleitet. Die sich dabei ergebende Volumenabnahme wird durch die Querschnittsabnahme entlang dem Strömungsraum 52 unter Beibehaltung einer nahezu konstanten Strömungsgeschwindigkeit des Rauchgases kompensiert.

Aufgrund der hohen Wärmeleitfähigkeit des aus Aluminium bestehenden Wandmaterials der Kesselhälften 12 ist es möglich, die für die Kesseltemperaturregelung und die Sicherheitstemperaturbegrenzung notwendigen Temperaturfühler in hierfür vorgesehenen Fühlertaschen 56 anzuordnen, die im Zuge der Herstellung an den Kesselhälften 12 angegossen werden (vgl. Fig. 2, 7 und 8).

Zusammenfassend ist folgendes festzustellen: Die Erfindung bezieht sich auf einen Heizkessel 10 für den Anschluß an den Heizkreislauf einer Heißwasser-Heizanlage. Zur Optimierung der Strahlungs- und Strömungsverhältnisses ist der Brennraum 44 des Heizkessels im wesentlichen hohlkugelförmig ausgebildet. Zu diesem Zweck sind zwei gegeneinander verschwenkbare Kesselhälften vorgesehen, deren im wesentlichen halbkugelförmige Innenflächen 42 sich zum Brennraum 44 ergänzen und in deren Wandung zwangsdurchströmte Wasserrohre 30 formschlüssig eingebettet sind.

## Patentansprüche

1. Heizkessel für den Anschluß an den Heizkreislauf einer Heißwasser-Heizanlage mit einem eine Brenneröffnung (24,26) und eine Abgasöffnung (24,28) aufweisenden, im wesentlichen hohlkugelförmig ausgebildeten Brennraum (44) und einem thermisch an den Brennraum (44) angeschlossenen, einen Vorlaufanschluß und einen Rücklaufanschluß (30, 34) für den Heizkreislauf aufweisenden Wasserraum (30, 32), **gekennzeichnet durch** zwei gegeneinander verschwenkbare oder verschiebbare Kesselteile oder Kesselhälften (12), deren im wesentlichen halbkugelförmige Innenflächen (42) sich zu dem Brennraum (44) ergänzen und in deren Wandungen zwangsdurchströmte Wasserrohre (30, 32) unter Bildung des Wasserraums eingeformt oder formschlüssig eingebettet sind.

2. Heizkessel nach Anspruch 1, **dadurch gekennzeichnet,** daß die Kesselhälften aus Aluminium, vorzugsweise aus Aluminium-Druckguß mit eingegossenen Wasserrohren (30) aus Edelstahl bestehen.

3. Heizkessel nach Anspruch 1 oder 2, **dadurch gekennzeichnet,** daß die beiden Kesselhälften (12) an einem einen Kugel-Großkreis begrenzenden Trennflansch (14) lösbar miteinander verbunden sind.

4. Heizkessel nach Anspruch 3, **dadurch gekennzeichnet,** daß der Trennflansch (14) einer jeden Kesselhälfte (12) eine kreisringförmige Flanschfläche (58) mit einer halbkreisförmigen Nut (60) zur Aufnahme eines Dichtungsstreifens aufweist.

5. Heizkessel nach einem der Ansprüche 1 bis 4, **dadurch gekennzeichnet,** daß die Brenneröffnung (24, 26) an der einen und die Abgasöffnung (24,28) an der anderen Kesselhälfte (12) einander diametral gegenüberliegend angeordnet sind.

6. Heizkessel nach einem der Ansprüche 3 bis 5, **dadurch gekennzeichnet,** daß die Brenneröffnung und die Abgasöffnung (24) durch je einen im Bereich eines zum Trennflansch (14) konzentrischen Kugel-Kleinkreises angeformten Flansch (22) begrenzt sind.

7. Heizkessel nach einem der Ansprüche 1 bis 6, **dadurch gekennzeichnet,** daß die Kesselhälften (12) eine im wesentlichen halbkugelförmige, sich zu einer Vollkugel ergänzende Außenfläche (33) aufweisen.

8. Heizkessel nach einem der Ansprüche 1 bis 7, **dadurch gekennzeichnet,** daß die Wasserohre (30) jeweils einen Rücklauf- und einen Vorlaufstutzen (34) sowie einen den Rücklaufstutzen mit dem zugehörigen Vorlaufstutzen (34) verbindenden kreisförmigen Rohrbogen (32) aufweisen, und daß die kreisförmigen Rohrbögen in Form von zueinander und zur Brenner- oder Abgasöffnung (24) konzentrischen Kleinkreisen in das Wandmaterial der halbkugelförmigen Kesselhälften (12) vorzugsweise zur Außenfläche (33) hin überstehend eingebettet sind.

9. Heizkessel nach Anspruch 8, **dadurch gekennzeichnet,** daß die Rücklaufstutzen (34) in einen gemeinsamen Rücklaufsammler (36) und die Vorlaufstutzen (34) in einen gemeinsamen Vorlaufsammler (36) münden.

10. Heizkessel nach Anspruch 9, **dadurch gekennzeichnet,** daß die Rücklaufsammler (36) und die Vorlauf-sammler (36) der beiden Kesselhälften (12) paarweise lösbar vorzugsweise durch biegsame Schlauchleitungen miteinander verbunden und zweckmäßig gegeneinander verschwenkbar sind.

11. Heizkessel nach einem der Ansprüche 1 bis 7, **dadurch gekennzeichnet,** daß die Wasserrohre einer jeden Kesselhälfte einen Rücklauf- und einen Vorlaufstutzen aufweisen, die über zur Brenner- oder Abgasöffnung (24) im wesentlichen konzentrische, in das Wandmaterial der jeweiligen Kesselhälfte (12) vorzugsweise zur Außenfläche hin überstehend eingebettete Rohrwendeln miteinander verbunden sind.

12. Heizkessel nach einem der Ansprüche 3 bis 11, **dadurch gekennzeichnet,** daß mindestens eine der Kesselhälften (12) im Winkelabstand voneinander angeordnete, sich vom Trennflansch (14) zur Brenner- oder Abgasöffnung (24) erstreckende, radial nach dem Kesselinneren überstehende Wärmeleitrippen (46) aufweist.

13. Heizkessel nach einem der Ansprüche 1 bis 12, **dadurch gekennzeichnet,** daß in die die Abgasöffnung (24,28) aufweisende Kesselhälfte (12) ein sich vorzugsweise auf den freien Kanten (50) der Wärmeleitrippen (46) abstützender, zweckmäßig halbkugelförmiger Pralltopf (48) so angeordnet ist, daß zwischen der Pralltopfaußenfläche und der Kesselinnenfläche ein gegebenenfalls durch die Wärmeleitrippen (46) unterteilter Strömungsraum (52) für die Abgase gebildet ist.

14. Heizkessel nach einem der Ansprüche 1 bis 13, **dadurch gekennzeichnet,** daß die beiden Kesselhälften (12) gleich ausgebildet und mit der gleichen Gußform herstellbar sind.

15. Heizkessel nach einem der Ansprüche 1 bis 14, **dadurch gekennzeichnet**, daß in den Kesselhälften (12) von außen her zugängliche Fühlertaschen (56) zur Aufnahme eines Temperaturfühlers eingeformt sind.

## Claims

1. A boiler adapted to be connected to the heating circulation of a hot water heating system, comprising an essentially hollow-spherical combustion space having a burner opening (24, 26) and an exhaust opening (24, 28), and a water volume (30, 32) which is thermally coupled to the combustion space (44) and which has a supply flow connection and a return flow connection (30, 34) for the heating circulation, characterized by two boiler parts or boiler halves (12) adapted to be pivoted or displaced with respect to each other, the essentially semi-spherical inner surfaces (42) of which complete each other to form the combustion space (44) and in the walls of which pressurized water pipes (30, 32) forming the water volume are formed or embedded in a form-fitting manner.

2. The boiler of claim 1, characterized in that the boiler halves consist of aluminum, preferably pressure-cast aluminum, incorporating water pipes (30) made of stainless steel.

3. The boiler of claim 1 or 2, characterized in that the two boiler halves (12) are releasibly connected to each other at a separating flange (14) delimiting a great circle of the sphere.

4. The boiler of claim 3, characterized in that the separating flange (14) of each boiler half (12) has an annular flange surface (58) having a semi-circular groove (60) for accepting a sealing strip.

5. The boiler of one of claims 1 to 4, characterized in that the burner opening (24, 26) is disposed on one boiler half (12) and the exhaust opening is disposed diametrically opposed thereto on the other boiler half (12).

6. The boiler of one of claims 3 to 5, characterized in that the burner opening and the exhaust opening (24) are each delimited by a flange (22) which is formed in the region of a small circle of the sphere which is concentric with respect to the separating flange (14).

7. The boiler of one of claims 1 to 6, characterized in that the boiler halves (12) have essentially semi-spherical outer surfaces (33) which combine to form a full sphere.

8. The boiler of one of claims 1 to 7, characterized in that the water pipes (30) each have a supply flow connection piece and a return flow connection piece (34) as well as a circular pipe arc (32) connecting the return flow connection piece to the corresponding supply flow connection piece (34), and that the circular pipe arcs are embedded in the wall material of the semi-circular boiler halves (12) as small circles which are concentric to each other and to the burner or exhaust opening (24), preferably protruding toward the outer surface (33).

9. The boiler of claim 8, characterized in that the return flow connection pieces (34) merge into a common return flow collector (36) and that the supply flow connection pieces (34) merge into a common supply flow collector (36).

10. The boiler of claim 9, characterized in that the return flow collectors (36) and the supply flow collectors (36) of both boiler halves (12) are releasibly connected to each other, preferably by means of flexible hoses, and that they are pivotable with respect to each other.

11. The boiler of one of claims 1 to 7, characterized in that the water pipes of each boiler half have a return flow connection piece and a supply flow connection piece which are connected to each other by pipe helixes which are essentially concentric with respect to the burner or exhaust opening (24) and which are embedded in the wall material of the corresponding boiler half (12), preferably protruding toward the outer surface.

12. The boiler of one of claims 3 to 11, characterized in that at least one of the boiler halves (12) comprises heat conducting ribs (46) which are angularly spaced with respect to each other, extend from the separating flange (14) to the burner or exhaust opening (24), and radially protrude toward the inside of the boiler.

13. The boiler of one of claims 1 to 12, characterized in that a semi-spherical baffle pan (48) which is preferably supported on the free edges (50) of the heat conducting ribs (46) is disposed in the boiler half (12) having the exhaust opening (24, 28) such that a flow space (52) for the exhaust gases is formed between the outer surface of the baffle pan and the inner surface of the boiler, which flow space may be subdivided by the heat conducting ribs (46).

14. The boiler of one of claims 1 to 13, characterized in that the two boiler halves (12) are formed identically to each other and can be manufactured using the same cast.

15. The boiler of one of claims 1 to 14, characterized in that externally accessible sensor pockets (56) for a temperature sensor are formed in the two boiler halves (12).

## Revendications

1. Chaudière destinée à être raccordée au circuit de chauffe d'une installation de chauffage à eau chaude, comprenant une chambre de combustion (44) réalisée essentiellement en forme de sphère creuse et présentant un orifice pour le brûleur (24, 26) et un orifice pour les gaz d'échappement (24, 28), et un réservoir d'eau (30, 32) raccordé de façon thermique à la chambre de combustion (44), qui présente une tubulure aller et une tubulure retour (30, 34) pour le circuit de chauffe, caractérisée par deux parties de chaudière ou moitiés de chaudière (12) pouvant pivoter ou se déplacer l'une par rapport à l'autre, dont les surfaces intérieures (42) essentiellement hémisphériques se complètent pour former la chambre de combustion (44), et dans les parois desquelles sont formés ou encastrés par cngagement positif des tuyaux d'eau (30, 32) à circulation forcée qui forment le réservoir d'eau.

2. Chaudière selon la revendication 1, caracténsée en ce que les moitiés de chaudière sont en aluminium, de préférence en aluminium coulé sous pression dans lequel sont inclus des tuyaux d'eau (30) en acier surfin venant de fonderie.

3. Chaudière selon la revendication 1 ou 2, caractérisée en ce que les deux moitiés de chaudière (12) sont reliées entre elles de façon amovible au niveau d'une bnde de séparation (14) délimitant un grand cercle.

4. Chaudière selon la revendication 3, caracténsée en ce que la bnde de séparation (14) de chaque moitié de chaudière (12) présente une surface en forme d'anneau de cercle (58) avec une rainure en forme de demi-cercle (60) destinée à recevoir une bande de joint.

5. Chaudière selon l'une des revendications 1 à 4, caractérisée en ce que l'orifice pour le brûleur (24, 26) et l'orifice pour les gaz d'échappement (24, 28) sont disposés de façon diamétralement opposée, chacun sur une moitié de chaudière (12).

6. Chaudière selon l'une des revendications 3 à 5, caractérisée en ce que l'orifice pour le brûleur et l'orifice pour les gaz d'échappement (24) sont chacun délimités par une bnde (22) ménagée dans la zone d'un petit cercle, qui est concentnque par rapport à la bride de séparation (14).

7. Chaudière selon l'une des revendication 1 à 6, caractérisée en ce que les moitiés de chaudière (12) présentent une surface exténeure (33) essentiellement hémisphérique, ces surfaces extérieures se complétant pour former une sphère entière.

8. Chaudière selon l'une des revendications 1 à 7, caracténsée en ce que les tuyaux d'eau (30) présentent chaque fois une tubulure retour et une tubulure aller (34), ainsi qu'un segment courbé de façon circulaire (32) raccordant la tubulure retour à la tubulure aller qui lui est associée, et en ce que les segments courbés de façon circulaire (32) ayant la forme de petits cercles concentnques les uns par rapport aux autres et par rapport à l'orifice pour le brûleur ou pour les gaz d'échappement (24) sont noyés dans le matériau qui constitue la paroi des moitiés de chaudière hémisphériques (12) en faisant de préférence saillie vers la surface extérieure (33).

9. Chaudière selon la revendication 8, caractérisée en ce que les tubulures retour (34) débouchent dans un accumulateur retour commun (36) et les tubulures aller (34), dans un accumulateur aller commun (36).

10. Chaudière selon la revendication 9, caractérisée en ce que les accumulateurs retour (36) et les accumulateurs aller (36) des deux moitiés de chaudière (12) sont reliés entre eux par paire de façon amovible, par l'intermédiaire de tuyaux souples, et peuvent opportunément pivoter l'un par rapport à l'autre.

11. Chaudière selon l'une des revendications 1 à 7, caractérisée en ce que les tuyaux d'eau de chaque moitié de chaudière présentent une tubulure retour et une tubulure aller qui sont reliées entre elles par l'intermédiaire de tuyaux en spirale essentiellement concentnques par rapport à l'orifice du brûleur ou des gaz d'échappement (24) et inclus dans le maténau qui constitue la paroi des moitiés de chaudière hémisphénques (12) en faisant de préférence saillie vers la surface extérieure.

12. Chaudière selon l'une des revendications 3 à 11, caracténsée en ce qu'au moins l'une des moitiés de chaudière (12) présente des nervures conductrices de chaleur (46) espacées les unes des autres, s'étendant de la bride de séparation (14) à l'onfice pour le brûleur ou pour les gaz d'échappement (24) et faisant saillie radialement vers l'inténeur de la chaudière.

13. Chaudière selon l'une des revendications 1 à 12, caractérisée en ce qu'un creuset d'impact (48) opportunément hémisphérique et prenant appui de préférence sur les arêtes libres (50) des nervures conductrices de chaleur (46) est disposé dans la moitié de chaudière (12) présentant l'orifice pour les gaz d'échappement (24, 28), de telle manièrc qu'entre la surface exténeure du creuset d'impact et la surface inténeure de la chaudière, il se forme un espace de circulation (52) pour les gaz d'échappement, qui est éventuellement subdivisé par les nervures conductrices de chaleur (46).

14. Chaudière selon l'une des revendications 1 à 13, caractérisée en ce que les deux moitiés de chaudière (12) sont identiques et peuvent être fabnquées avec le même moule de coulée.

15. Chaudière selon l'une des revendications 1 à 14, caractérisée en ce que des poches (56) accessibles de l'exténeur et destinées à recevoir une sonde de température sont ménagées dans les moitiés de chaudière (12).
